# FASCICULE DE BREVET EUROPEEN

(11) **EP 0 934 720 B1**
(45) Date de publication et mention de la délivrance du brevet: **24.10.2001**
(21) Numéro de dépôt: 98200332.9
(22) Date de dépôt: 05.02.1998
(51) Int. Cl.: A47K 13/30

(54) **Abattant de cuvette de toilettes- Aspirateur d'odeurs**
Toilettendeckelgeruchsabsaugvorrichtung
Toilet cover odour extractor

(30) Priorité: 04.02.1997 FR 9701330
(43) Date de publication de la demande: 11.08.1999
(73) Titulaire: Ghadri, Ramez, Dr., 15100 Saint Flour (FR); Ghadri, Fahd, 15100 Saint Flour (FR); Ghadri, Jayda, Dr., 26452 Sande (DE); Ghadri, Absi-Chahir, 44147 Dortmund (DE)
(72) Inventeur: Ghadri, Ramez, Dr., 15100 Saint Flour (FR); Ghadri, Fahd, 15100 Saint Flour (FR); Ghadri, Jayda, Dr., 26452 Sande (DE); Ghadri, Absi-Chahir, 44147 Dortmund (DE)
(74) Mandataire: von Kirschbaum, Alexander, Dipl.-Ing.

(56) Documents cités:
- WO-A-90/06404
- CA-A- 2 079 299
- FR-A- 1 544 423
- GB-A- 1 260 402
- US-A- 4 586 201
- US-A- 4 853 981
- US-A- 5 079 783

## Description

La présente invention concerne un dispositif agissant directement dans la cuvette de toilettes pour évacuer les mauvaises odeurs.

L'évacuation des odeurs de toilettes est assurée actuellement par des ventilateurs électriques placés haut dans les toilettes et dans ce cas les mauvaises odeurs sont répandues un certain temps dans la pièce avant d'être dégagées.

Un dispositif agissant directement dans la cuvette est décrit dans le document US-A-5079783.

Le dispositif selon l'invention permet de remédier à cet inconvénient. Il s'agit en effet selon une première caractéristique d'un abattant de cuvette de toilettes composé de trois parties articulées entre elles : un couvercle, une lunette et une partie arrière. La lunette est munie à sa face inférieure d'un joint assurant l'étanchéité entre la lunette et la cuvette de toilettes. Le joint est ouvert en avant' pour permettre l'entrée de l'air et en arrière pour laisser passer cet air accompagné des mauvaises odeurs dans la fente de la partie arrière. La partie arrière contient un aspirateur et actionné par un interrupteur. L'aspirateur rejette l'air par une ouverture, située sur la partie arrière, soit dans la pièce si l'air a déjà été débarassé des odeurs par un filtre, soit à l'extérieur par un tuyau.

Selon des modes particuliers de réalisation :
- un filtre peut se trouver dans la partie arrière en amont ou en aval de l'aspirateur.
- l'air filtré peut éventuellement passer au contact d'une substance parfumante située dans la partie arrière.
- un tuyau peut être lié à l'ouverture pour acheminer l'air avec les mauvaises odeurs vers une fenêtre, une colonne d'air ou la buse d'évacuation des toilettes.

Les dessins annexés illustrent l'invention :
La figure 1 représente le dispositif de l'invention.
La figure 2 représente le dessous de la lunette.
La figure 3 représente en coupe la partie arrière.
La figure 4 représente une variante du dispositif selon laquelle le dispositif est relié à la buse d'évacuation par un tuyau.

En référance à ces dessins, le dispositif est constitué de trois parties : le couvercle (1), la lunette (2) et la partie arrière (3). La lunette (2) est munie à sa face inférieure d'un joint (J) assurant l'étanchéité entre la lunette et la cuvette de toilettes. le joint (J) est ouvert en avant pour permettre l'entrée de l'air et en arrière pour permettre l'aspiration de cet air accompagné des mauvaises odeurs par un aspirateur (A) se trouvant dans la partie arrière (3). L'aspirateur (A) est actionné soit sous le poids de l'utilisateur grâce à un interrupteur (I) se trouvant à la face inférieure de la lunette (2), soit manuellement et dans ce cas l'interrupteur se trouve à côté. La partie arrière (3) qui permet de fixer le dispositif à la cuvette de toilettes est munie en bas et en avant d'une fente (F) qui laisse entrer l'air et les mauvaises odeurs vers l'aspirateur (A) Fig.3. L'air ainsi aspiré sera ensuite débarassé des mauvaises odeurs grâce à un filtre à charbon (C), ou autre composant, se trouvant dans la partie arrière (3) en amont ou en aval de l'aspirateur. Avant que l'air filtré ne soit expulsé par l'ouverture (0) se trouvant sur la partie arrière (3), il peut passer au contact d'une substance parfumante pour parfumer ainsi la pièce. L'aspirateur (A) est alimenté, pour éviter une électrocution, par un courant éléctrique de faible voltage fourni par un transformateur, un accumulateur ou des piles.

Dans la forme de réalisation selon la figure 4, l'air rejetté par l'ouverture (0) est acheminé par un tuyau (T) vers une fenêtre, une colonne d'air ou la buse d'évacuation des toilettes.

Le dispositif selon l'invention est particulièrement destiné à l'usage des toilettes publiques ou privées pour aspirer les mauvaises odeurs directement dans la cuvette des toilettes et les filtrer ou les évacuer vers l'extérieur.

## Revendications

1. Dispositif pour aspirer les mauvaises odeurs directement dans la cuvette des toilettes, comprenant
un couvercle (1),
une lunette (2), munie à sa face inférieure d'un joint d'étanchéité (J) ouvert en avant, pour permettre l'entrée de l'air,
un aspirateur pour aspirer l'air par une ouverture d'aspiration (F) et rejetter l'air par une ouverture d'expultion (O),
un filtre (C) pour le filtrage de l'air, et
un interrupteur (I) pour actionner l' aspirateur (A),
**characterisé en ce** que le dispositif comprend une partie arrière (3) pour fixer le dispositif à une cuvette des toilettes, le couvercle (1) et la lunette (2) étant articulés à la partie arrière (3), l'aspirateur (A) se trouvant dans la partie arrière pour aspirer l'air par une ouverture d'aspiration (F) et rejetter l'air par une ouverture d'expulsion (O), ces ouvertures se trouvant aussi dans la partie arrière, et
en ce que
le joint d'étanchéité est ouvert en arrière pour laisser passer l'air vers l'ouverture d'aspiration (F), et
que l'ouverture d'aspiration (F) est une fente se trouvant en avant et en bas de la partie arrière.

2. Le dispositif selon la revendication 1, characterisé par le fait que le filtre (C) est en amont ou en aval de l' aspirateur (A).

3. Le dispositif selon la revendication 1 ou 2, characterisé par le fait que l' interrupteur (I) est actionnable soit manuellement soit automatiquement sous le poids de l'utilisateur.

4. Le dispositif selon l'une quelconque des revendications 1 à 3, characterisé par le fait que l' aspirateur (A) est alimenté par un courant électrique de faible voltage.

5. Le dispositif selon l'une quelconque des revendications 1 à 4, characterisé par le fait que l'air filtré passe au contact d'une substance parfumante avant d'être rejetté par l'ouverture d'expulsion (O).

6. Le dispositif selon l'une quelconque des revendications 1 à 4, characterisé par le fait que l'air accompagné des mauvaises odeurs est rejetté à l'extérieur par un tuyau (T) lié par une extrémité à l'ouverture d'expulsion (0) et par l'autre extrémité à une fenêtre, une colonne d'air ou à la buse d'évacuation des toilettes.

## Patentansprüche

1. Vorrichtung, um schlechte Gerüche direkt in einer Toilettenschüssel abzusaugen, mit
einem Deckel (1),
einer Brille (2), die an ihrer Unterseite mit einer Dichtung (J) versehen ist, die nach vorne hin offen ist, um den Eintritt von Luft zu ermöglichen,
einer Saugvorrichtung zum Ansaugen der Luft durch eine Ansaugöffnung (F) und zum Ausstoßen der Luft durch eine Ausstoßöffnung (O),
einem Filter (C) zum Filtern der Luft, und
einem Unterbrecher (I) zum Betätigen der Saugvorrichtung (A),
**dadurch gekennzeichnet,**
**dass** die Vorrichtung eine Rückpartie (3) zum Befestigen der Vorrichtung an der Toilettenschüssel aufweist, wobei der Deckel (1) und die Brille (2) an der Rückpartie (3) angelenkt sind, und die Saugvorrichtung (A) in der Rückpartie angeordnet ist, um Luft durch die Ansaugöffnung (F) anzusaugen und die Luft durch die Ausstoßöffnung (O) auszustoßen, wobei sich diese Öffnungen ebenfalls in der Rückpartie befinden, und
**dass** die Dichtung hinten offen ist, um die Luft zu der Ansaugöffnung (F) hindurchtreten zu lassen, und
**dass** die Ansaugöffnung (F) ein Spalt ist, der sich an der Vorder- und der Unterseite der Rückpartie befindet.

2. Vorrichtung nach Anspruch 1, **dadurch gekennzeichnet, dass** das Filter (C) stromaufwärts oder stromabwärts der Saugvorrichtung (A) angeordnet ist.

3. Vorrichtung nach Anspruch 1, **dadurch gekennzeichnet, dass** der Unterbrecher (I) entweder manuell oder automatisch durch das Gewicht des Benutzers betätigbar ist.

4. Vorrichtung nach einem der Ansprüche 1 bis 3, **dadurch gekennzeichnet, dass** die Saugvorrichtung (A) durch einen elektrischen Strom schwacher Spannung betätigt wird.

5. Vorrichtung nach einem der Ansprüche 1 bis 4, **dadurch gekennzeichnet, dass** die gefilterte Luft kontaktierend eine parfümierte Substanz passiert, bevor sie durch die Öffnung (O) ausgestoßen wird.

6. Vorrichtung nach einem der Ansprüche 1 bis 4, **dadurch gekennzeichnet, dass** die die schlechten Gerüche mitführende Luft durch eine Röhre (T) nach außen ausgestoßen wird, deren eines Ende mit der Ausstoßöffnung (O) verbunden ist und deren anderes Ende mit einem Fenster, einem Luftrohr oder einer Toiletten-Abluftdüse verbunden ist.

## Claims

1. A device for suctional removal of odors directly in a toilet bowl, comprising
a lid (1),
a toilet seat (2) having its bottom provided with a sealing (J) which is opened towards the front to allow the entry of air,
a suction device for suctional intake of the air through a suction opening (F) and for discharge of the air through a discharge opening (O),
a filter (C) for filtration of the air, and
an interrupter (I) for actuating the suction device (A),
**characterized in**
**that** the device comprises a rear portion (3) for attachment of the device to the toilet bowl, the lid (1) and the toilet seat (2) being articulated to the rear portion (3), and that the suction device (A) is arranged in the rear portion to suck air through the suction opening (F) and to discharge the air through the discharge opening (O), said openings being also arranged in the rear portion, and
that the sealing is open at the rear to allow the air to pass to the suction opening (F), and
that the suction opening (F) is provided as a gap formed at the front and the bottom of the rear portion.

2. The device according to claim 1, **characterized in that** the filter (C) is arranged upstream or downstream of the suction device (A).

3. The device according to claim 1, **characterized in that** the interrupter (I) can be actuated either manually or automatically by the weight of the user.

4. The device according to any one of claims 1 to 3, **characterized in that** the suction device (A) is operated by an electric current of low voltage.

5. The device according to any one of claims 1 to 4, **characterized in that** the filtered air, before being discharged through the opening (O), is caused to pass a perfumed substance while contacting the same.

6. The device according to any one of claims 1 to 4, **characterized in that** the air carrying the odors is discharged to the outside via a tube (T) having one end connected to the discharge opening (O) and having its other end connected to a window, an air pipe or a toilet venting nozzle.
